# EUROPÄISCHE PATENTSCHRIFT

(11) **EP 3 309 281 B1**
(45) Veröffentlichungstag und Bekanntmachung des Hinweises auf die Patenterteilung: **19.12.2018**
(21) Anmeldenummer: 17194784.9
(22) Anmeldetag: 04.10.2017
(51) Int. Cl.: D01H 1/115

(54) **FASERFÜHRUNGSELEMENT FÜR EINE SPINNDÜSE EINER LUFTSPINNMASCHINE SOWIE VERFAHREN ZUM BETRIEB EINER LUFTSPINNMASCHINE**
FIBRE GUIDING ELEMENT FOR A SPINNING JET OF AN AIR-JET SPINNING MACHINE AND METHOD FOR OPERATING AN AIR-JET SPINNING MACHINE
ÉLÉMENT DE GUIDAGE FIBRES POUR JET DE FILATURE D'UN MÉTIER À TISSER À JET D'AIR ET PROCÉDÉ DE FONCTIONNEMENT D'UN MÉTIER À TISSER À JET D'AIR

(30) Priorität: 05.10.2016 DE 102016118858
(43) Veröffentlichungstag der Anmeldung: 18.04.2018
(73) Patentinhaber: Maschinenfabrik Rieter AG, 8406 Winterthur (CH)
(72) Erfinder: Funke, Simon-Moritz, 89150 Laichingen (DE); Landsinger, Thomas, 73054 Eislingen/Fils (DE)
(74) Vertreter: Baudler, Ron

(56) Entgegenhaltungen:
- EP-A1- 2 679 711
- EP-A2- 1 217 110
- EP-A2- 2 573 219
- WO-A1-2012/164435
- DE-A1-102008 050 874

## Beschreibung

Die vorliegende Erfindung betrifft ein Faserführungselement für eine Spinndüse einer Luftspinnmaschine, die der Herstellung eines Garns aus einem Faserverband dient, wobei das Faserführungselement eine Außenfläche besitzt, die der Anlage an eine Gegenfläche der Spinndüse dient, um hierdurch das Faserführungselement an oder in der Spinndüse fixieren zu können, und wobei das Faserführungselement einen Faserführungskanal mit einer Eintrittsöffnung und einer Austrittsöffnung besitzt, der im Betrieb der Spinndüse dazu dient, den das Faserführungselement über den Faserführungskanal passierenden Faserverband beim Eintritt in eine Wirbelkammer der Spinndüse zu führen.

Ferner wird eine Luftspinnmaschine mit einer Spinnstelle, die der Herstellung eines Garns aus einem Faserverband dient, vorgeschlagen, wobei die Spinnstelle wenigstens eine Spinndüse mit einer innenliegenden Wirbelkammer umfasst, wobei die Spinndüse in die Wirbelkammer gerichtete Luftdüsen aufweist, mit deren Hilfe innerhalb der Wirbelkammer eine Wirbelluftströmung erzeugt wird, wenn die Luftdüsen mit Druckluft beaufschlagt werden, wobei die Spinndüse ein sich zumindest teilweise in die Wirbelkammer erstreckendes Garnbildungselement mit einer Einlassmündung sowie einem sich in Spinnrichtung anschließenden Abzugskanal für das Garn umfasst, wobei die Spinndüse eine Einlassöffnung für den im Betrieb der Spinnstelle in einer Spinnrichtung in die Wirbelkammer einlaufenden Faserverband aufweist, und wobei sich zwischen der Einlassöffnung und der Wirbelkammer ein Faserführungskanal zur Führung des in die Spinndüse eintretenden Faserverbands erstreckt.

Schließlich betrifft die Erfindung ein Verfahren zum Betrieb einer Luftspinnmaschine mit wenigstens einer eine Wirbelkammer aufweisenden Spinndüse, wobei der Wirbelkammer während eines Spinnprozesses ein Faserverband über einen sich an eine Einlassöffnung der Spinndüse anschließenden Faserführungskanal in einer Spinnrichtung zugeführt wird, wobei dem Faserverband innerhalb der Wirbelkammer und im Bereich einer Einlassmündung eines in die Wirbelkammer ragenden Garnbildungselements mit Hilfe einer Luftströmung eine Drehung erteilt wird, so dass aus dem Faserverband ein die Drehung aufweisendes Garn entsteht, und wobei der Spinnprozess nach einer Unterbrechung desselben durch einen der Unterbrechung folgenden Anspinnvorgang wieder aufgenommen wird, während dessen unter anderem ein Garnende des zuvor von der Spinndüse produzierten Garns entgegen der Spinnrichtung durch die Spinndüse rückgeführt und anschließend mit einem Endabschnitt des Faserverbands überlagert wird.

Nach einem Garnbruch an einer Luftspinnmaschine ist es üblich, das Garnende des vor dem Garnbruch innerhalb der Spinnstelle der Luftspinnmaschine produzierten Garns entgegen der eigentlichen Spinnrichtung durch die Spinnstelle zurückzuführen. Das Garnende passiert hierbei zunächst den Abzugskanal eines Garnbildungselements, an dessen Außenfläche es während des eigentlichen Spinnprozesses durch eine gezielte Luftströmung zu einer Drehung des zugeführten Faserbands und damit zur Garnbildung kommt. Nachdem das Garnende den Abzugskanal durch eine an der Stirnseite des Garnbildungselements angeordnete Öffnung, die während des Spinnens als Einlassmündung für das produzierte Garn dient, verlassen hat, muss es schließlich das so genannte Faserführungselement passieren. Dieses verhindert beim Fasertransport in Spinnrichtung, dass sich die im Bereich der Einlassöffnung entstehende Drehung des Faserbands bzw. des in diesem Stadium entstehenden Garns beliebig weit in das Innere des durch das Faserführungselement gebildeten Faserführungskanals der Spinndüse und darüber hinaus fortpflanzen kann.

Der beschriebene Rückführvorgang des Garnendes bis in den Bereich vor die Spinndüse (in Spinnrichtung gesehen) erfolgt vorzugsweise mit Hilfe einer Luftströmung, die über eine in den Abzugskanal des Garnbildungselements mündende Injektionsdüse erzeugt wird und das Garnbildungselement über die Einlassmündung verlässt. Eine derartige Lösung lässt sich beispielsweise der DE 10 2008 050 874 A1 entnehmen. Auch wenn die Rückführung des Garnendes mit Hilfe der genannten Luftströmung bereits funktioniert, können Fehlversuche nicht gänzlich ausgeschlossen werden. Weiterhin offenbart EP 2 573 219 A2 ein Faserführungselement, eine Spinnstelle einer Luftspinnmaschine sowie ein Verfahren zum Betrieb einer Luftspinnmaschine gemäß den Oberbegriffen der unabhängigen Ansprüche 1, 6 und 11.

Aufgabe der vorliegenden Erfindung ist es daher, die Rückführung eines Garnendes zu verbessern.

Die Aufgabe wird gelöst durch ein Faserführungselement, eine Luftspinnmaschine und ein Verfahren mit den Merkmalen der unabhängigen Patentansprüche.

Der Kern der Erfindung liegt darin, das Garnende während dessen Rückführung entgegen der Spinnrichtung durch die Einlassöffnung der Spinndüse, die beispielsweise durch eine Eintrittsöffnung des genannten Faserführungselements gebildet sein kann, zu forcieren. Prinzipiell ist in diesem Zusammenhang vorgesehen, während der Rückführung eines Garnendes im Bereich der Einlassöffnung (durch die während des Spinnbetriebs der Faserverband in die Spinndüse eintritt) eine Luftströmung zu generieren, die den Faserführungskanal, der sich in Spinnrichtung an die Einlassöffnung anschließt, entgegen der Spinnrichtung durchströmt. Die Luftströmung unterstützt hierbei die Bewegung des Garnendes durch die Spinndüse und stellt sicher, dass es während der Rückführung nicht nur durch den Abzugskanal des Garnbildungselements sondern auch durch den Faserführungskanal im Bereich der Einlassöffnung der Spinndüse geleitet wird.

Besitzt die Spinndüse ein separates Faserführungselement, das auch den genannten Faserführungskanal umfasst, so wird die Einlassöffnung der Spinndüse in der Regel durch die Eintrittsöffnung des Faserführungskanals gebildet. Ein Aspekt der vorliegenden Erfindung sieht nun vor, dass das Faserführungselement einen Injektionskanal aufweist, mit dessen Hilfe innerhalb des Faserführungskanals eine Luftströmung erzeugt wird, die sich von einer Austrittsöffnung des Faserführungskanals in Richtung der genannten Eintrittsöffnung erstreckt, sobald der Injektionskanal mit Druckluft beaufschlagt wird, wobei die Druckluft selbstverständlich von einer dem Faserführungskanal abgewandten Seite in den Injektionskanal eingebracht wird. Die Luftströmung besitzt damit eine Richtung, die der Bewegungsrichtung des während des Spinnprozesses in die Spinndüse einlaufenden Faserverbands (so genannte Spinnrichtung) entgegengerichtet ist.

Wird der Injektionskanal, von dem selbstverständlich auch mehrere vorhanden sein können, während des Anspinnvorgangs mit Druckluft beaufschlagt, so wird die Rückführung des Garnendes durch die Spinndüse unterstützt. Bei dem Garnende kann es sich im Übrigen um das Ende des vor der Unterbrechung des Spinnprozesses produzierten Garns handeln. Ebenso ist denkbar, dass das Garn während des Anspinnvorgangs ein Stück weit gekürzt wird und damit ein neues Garnende entsteht.

Vorzugsweise ist der Injektionskanal entgegen der Spinnrichtung geneigt, so dass die aus dem Injektionskanal austretende Luft bereits eine Bewegungskomponente aufweist, die entgegen der Spinnrichtung gerichtet ist.

Vorzugsweise mündet der Injektionskanal in den Faserführungskanal. Der Luftauslass des Injektionskanals befindet sich also insbesondere im Bereich einer Innenwandung des Faserführungskanals. Vorzugsweise ist der Luftauslass an einer Stelle platziert, die während des Spinnprozesses nicht von Fasern des Faserverbands kontaktiert wird.

Ebenso ist es denkbar, dass der Injektionskanal im Bereich einer die Eintrittsöffnung des Faserführungskanals umgebenden Stirnseite des Faserführungselements aus diesem austritt. In diesem Fall befindet sich der Luftauslass also im Bereich der genannten Stirnseite, wobei diese auf der dem Streckwerk zugewandten Seite der Spinndüse angeordnet ist (vorausgesetzt, dass die das Faserführungselement aufweisende Luftspinnmaschine ein Streckwerk umfasst). Die von dem Injektionskanal erzeugte Luftströmung strömt hierbei nicht durch den Faserführungskanal. Vielmehr erzeugt die Luftstömung aufgrund des Venturiprinzips im Bereich der Eintrittsöffnung einen Unterdruck, der schließlich zur gewünschten Luftströmung von der Wirbelkammer der Spinndüse in Richtung der Eintrittsöffnung des Faserführungselements führt.

Vorteile bringt es zudem mit sich, wenn der Injektionskanal derart in den Faserführungskanal mündet, dass innerhalb des Faserführungskanals eine Wirbelluftströmung entsteht, wenn der Injektionskanal mit Druckluft beaufschlagt wird. Hierdurch wird dem den Faserführungskanal entgegen der Spinnrichtung passierenden Garnende eine zusätzliche Drehung erteilt, so dass die Reißfestigkeit für die nachfolgenden Schritte des Anspinnvorgangs erhöht ist. Die Wirbelluftströmung kann beispielsweise durch Luftleitabschnitte gebildet werden, die die vom Injektionskanal abgegebene Luft auf eine Wirbelbahn lenken.

In diesem Zusammenhang ist es ebenso vorteilhaft, wenn der Injektionskanal eine Längsachse aufweist, die in einem Querschnitt des Faserführungselements eine Tangente oder Sekante einer den Faserführungskanal im Bereich eines Luftauslasses des Injektionskanals begrenzenden Innenwandung des Faserführungskanals darstellt. Der Injektionskanal tritt in diesem Fall nicht radial in den Abzugskanal ein. Vielmehr erfolgt der Eintritt derart, dass innerhalb des Faserführungskanals die genannte Wirbelluftströmung entsteht, wenn der Injektionskanal mit Druckluft beaufschlagt wird. Alternativ ist selbstverständlich auch ein bezogen auf eine Längsachse des Faserführungselements radialer Verlauf des Injektionskanals denkbar.

Generell sei an dieser Stelle darauf hingewiesen, dass das Faserführungselement auch mehrere, vorzugsweise zwei oder drei, Injektionskanäle aufweisen kann, wobei jeder der Injektionskanäle ein oder mehrere der bisher oder nachfolgend genannten Merkmale aufweisen kann. Beispielsweise könnte das Faserführungselement auch unterschiedlich ausgebildete Injektionskanäle umfassen. In jedem Fall ist es vorteilhaft, wenn der oder die Injektionskanäle Teil des Faserführungselements sind.

Ebenso bringt es Vorteile mit sich, wenn der Injektionskanal durch einen Einsatz des Faserführungselements und/oder eine Nut begrenzt ist. Während der Injektionskanal auch durch eine Bohrung in einer Wandung des Faserführungselements gebildet sein kann, hat diese Ausführung den Vorteil, dass die Nut durch Fräsen erzeugt werden kann. Der Einsatz deckt die Nut schließlich in Richtung des Faserführungskanals ab, so dass der Injektionskanal durch die Nut und den Einsatz begrenzt wird.

Die Vorteile der Erfindung können auch verwirklicht werden, wenn der Injektionskanal nicht Teil eines separaten Faserführungselements ist. Beispielsweise wäre es denkbar, dass der Faserführungskanal durch eine Wandung der Spinndüse gebildet wird, die neben dem Faserführungskanal auch andere Abschnitte der Spinndüse, beispielsweise die Wirbelkammer, umgibt. Auch in diesem Fall kann die obige Aufgabe gelöst werden, und zwar wenn die Spinndüse im Bereich des Faserführungskanals wenigstens einen Injektionskanal aufweist, mit dessen Hilfe innerhalb des Faserführungskanals eine Luftströmung erzeugt wird, die sich von der Wirbelkammer in Richtung der Einlassöffnung der Spinndüse erstreckt, sobald der Injektionskanal mit Druckluft beaufschlagt wird. Vorzugsweise liegt der Injektionskanal als Bohrung in der genannten Wandung vor.

Besondere Vorteile bringt es jedoch mit sich, wenn die Spinndüse ein Faserführungselement gemäß bisheriger und/oder nachfolgender Beschreibung aufweist, wobei der Faserführungskanal und der Injektionskanal zumindest abschnittsweise Teil des Faserführungselements sind. Es ist also auch möglich, dass erste Abschnitte des Faserführungskanals und/oder erste Abschnitte des oder der Injektionskanäle durch das Faserführungselement und zweite Abschnitte des Faserführungskanals und/oder zweite Abschnitte des oder der Injektionskanäle durch einen restlichen Abschnitt der Spinndüse gebildet werden.

Ebenso ist es vorteilhaft, wenn die Spinndüse mehrere Injektionskanäle (die beispielsweise durch ein Faserführungselement der Spinndüse gebildet sein können) aufweist, die jeweils über einen oder einen gemeinsamen Druckluftkanal mit einem gemeinsamen Lufteinlass der Spinndüse verbunden sind. Bei dem Druckluftkanal kann es sich um eine Bohrung oder einen durch Fräsen erzeugten Kanal handeln, der nachträglich durch ein Abdeckelement abgedeckt wird, um einen geschlossenen Druckluftkanal zu bilden. Der Lufteinlass der Spinndüse kann ebenfalls einen Kanalabschnitt umfassen oder aber auch nur als Anschluss vorliegen, der mit einer Druckluftversorgung einer Spinnerei bzw. der die Spinndüse aufweisenden Spinnstelle verbindbar ist.

Des Weiteren ist es vorteilhaft, wenn das Garnbildungselement zumindest eine Injektionsdüse aufweist, die in den Abzugskanal mündet. Wird die Injektionsdüse mit Druckluft beaufschlagt, so entsteht eine Luftströmung, die entgegen der Spinnrichtung aus der Einlassmündung des Garnbildungselements in die Wirbelkammer austritt. Bei der Spinnrichtung handelt es sich hier um die Richtung, in der sich das Garn während des Spinnprozesses durch den Abzugskanal bewegt. Die Injektionsdüse ist damit ebenfalls geeignet, die Rückführung eines Garnendes während eines Anspinnvorgangs zu bewirken bzw. zu unterstützen. Das Garn wird in diesem Fall mit Hilfe der von der Injektionsdüse erzeugten Luftströmung durch das Garnbildungselement in die Wirbelkammer und mit Hilfe der von dem Injektionskanal erzeugten Luftströmung von der Wirbelkammer durch den Faserführungskanal und letztendlich bis in den Bereich außerhalb der Spinndüse bewegt.

Vorteilhaft ist es zudem, wenn der Injektionskanal und die Injektionsdüse mit einem gemeinsamen Druckluftkanal in Verbindung stehen. Hierdurch wird die Druckluftversorgung beider Injektionsabschnitte vereinfacht. Vorzugsweise weist die Spinnstelle zudem ein Ventil auf, mit dessen Hilfe das Einbringen von Druckluft in den Injektionskanal und/oder die Injektionsdüse steuer- und/oder regelbar ist. Über die Stellung des Ventils kann damit festgelegt werden, ob zu einem bestimmten Zeitpunkt des Anspinnvorgangs der Injektionskanal, die Injektionsdüse oder beide mit Druckluft beaufschlagt werden. Durch gezielte Steuerung der Druckluftzufuhr und/oder Regelung der Höhe des jeweils anliegenden Drucks kann der Durchfädelvorgang des Garnendes durch die Spinndüse hinsichtlich dessen Erfolgsquote verbessert, insbesondere beschleunigt, werden.

Schließlich betrifft die Erfindung ein Verfahren zum Betrieb einer Luftspinnmaschine, die während eines Spinnbetriebs ein Garn aus einem der Spinndüse der Luftspinnmaschine zugeführten Faserverband spinnt (selbstverständlich kann die Luftspinnmaschine eine Vielzahl entsprechender Spinndüsen aufweisen).

Kommt es zu einer Unterbrechung des Spinnprozesses, da beispielsweise das Garn während des Aufspulens auf eine Hülse reißt oder weil der Spinnprozess aufgrund eines Garnfehlers (z.B. einer nicht tolerierbaren Dickstelle) gestoppt werden muss, so ist im Anschluss daran ein Anspinnvorgang nötig. Wie bereits oben beschrieben, wird hierbei das Garnende des zuvor produzierten Garns bzw. das durch Abtrennen eines Endabschnitts dieses Garns neu erzeugte Garnende entgegen der ursprünglichen Spinnrichtung durch die Spinndüse geführt. Nach der Rückführung des Garnendes wird dieses schließlich mit dem Endabschnitt des Faserverbandes überlappt und gemeinsam mit diesem in Spinnrichtung in die Spinndüse eingezogen. Der Spinnprozess ist hiermit erneut in Gang gesetzt.

Um die Rückführung des Garnendes zu ermöglichen bzw. zu unterstützen, schlägt die Erfindung vor, dass während der Rückführung des Garnendes innerhalb des Faserführungskanals eine Luftströmung erzeugt wird, die sich von der Wirbelkammer in Richtung der Einlassöffnung der Spinndüse erstreckt, wobei zur Erzeugung der genannten Luftströmung wenigstens ein im Bereich des Faserführungskanals (beispielsweise im Inneren eines Faserführungselements oder im Bereich dessen Eintrittsöffnung) angeordneter Injektionskanal zum Einsatz kommt, der während der Rückführung des Garnendes zumindest zeitweise mit Druckluft beaufschlagt wird. Durch die Luftströmung wird im Bereich der Wirbelkammer ein Unterdruck erzeugt, der das vom Garnbildungselement kommende Garnende ansaugt und schließlich durch den Faserführungskanal bewegt. Die Luftströmung kann kontinuierlich oder auch pulsartig erzeugt werden.

Ebenso bringt es Vorteile mit sich, wenn das Garnbildungselement zumindest eine Injektionsdüse aufweist, die in den Abzugskanal mündet. Während der Rückführung des Garnendes ist es schließlich von Vorteil, wenn die Injektionsdüse während des Anspinnvorgangs zumindest zeitweise mit Druckluft beaufschlagt wird, wobei die Druckluft entgegen der Spinnrichtung aus der Einlassmündung des Garnbildungselements austritt. Das Garnende wird also auch innerhalb des Abzugskanals mit Hilfe einer in Richtung der Einlassöffnung der Spinndüse wirkenden Luftströmung bewegt. Auch diese Luftströmung kann über einen bestimmten Zeitraum kontinuierlich oder pulsartig erzeugt werden.

Ebenso ist es vorteilhaft, wenn die Injektionsdüse und der Injektionskanal mit jeweils einem oder einem gemeinsamen Druckluftkanal in Verbindung stehen, wobei der Druckluftkanal bzw. die Druckluftkanäle ein Ventil aufweisen, mit dessen Hilfe das Einbringen der Druckluft in den Injektionskanal und/oder die Injektionsdüse während des Anspinnvorgangs gesteuert und/oder geregelt wird. Neben der Regelung und/oder Steuerung des Luftdrucks der jeweils eingebrachten Druckluft ist es mit Hilfe des Ventils auch möglich, die zeitliche Abfolge des Einbringens von Druckluft in den Injektionskanal bzw. die Injektionsdüse zu beeinflussen.

Besonders vorteilhaft wäre es beispielsweise, wenn der Injektionskanal während des Anspinnvorgangs später mit Druckluft beaufschlagt wird als die Injektionsdüse. Das Garnende wird in diesem Fall zunächst von der Luftströmung innerhalb des Abzugskanals bewegt, bevor es in den Wirkbereich der durch den Injektionskanal erzeugten Luftströmung gelangt. Zudem kann hierdurch Energie eingespart werden, da der Injektionskanal erst dann mit Druckluft beaufschlagt wird, wenn das Garnende in den Bereich des Faserführungskanals gelangt bzw. den Abzugskanal verlässt.

Besondere Vorteile bringt es mit sich, wenn die Druckluftbeaufschlagung der Injektionsdüse während des Anspinnvorgangs früher gestoppt wird als die Druckluftbeaufschlagung des Injektionskanals. Auch dies trägt der Tatsache Rechnung, dass das Garnende während seiner Rückführung zuerst den Abzugskanal und dann den Faserführungskanal passiert. Somit ist es auch vorteilhaft, wenn der Injektionskanal länger mit Druckluft beaufschlagt wird, da dieser später vom Garnende passiert wird als der Abzugskanal.

Weitere Vorteile der Erfindung sind in den nachfolgenden Ausführungsbeispielen beschrieben. Es zeigen, jeweils schematisch:
- **Figur 1**: zwei Spinnstellen einer Luftspinnmaschine,
- **Figur 2**: einen geschnittenen Ausschnitt einer Spinndüse einer erfindungsgemäßen Luftspinnmaschine,
- **Figuren 3a, 3b**: Draufsichten auf erfindungsgemäße Faserführungselemente,
- **Figur 4a**: einen Längsschnitt eines erfindungsgemäßen Faserführungselements, und
- **Figur 4b**: eine Draufsicht des in Figur 4a gezeigten Faserführungselements.

Figur 1 zeigt zwei prinzipiell gleichartig aufgebaute Spinnstellen einer Luftspinnmaschine, deren einzelne, im Folgenden beschriebenen, Bauteile auch Bestandteil der erfindungsgemäßen Spinnstelle sein können.

Die Spinnstelle umfasst jeweils ein mehrere Streckwerkswalzen 29 umfassendes Streckwerk zum Verfeinern eines Faserverbands 19 (nicht alle gleichartig dargestellten Streckwerkswalzen 29 sind mit einem Bezugszeichen versehen). Ferner ist eine Spinndüse 2 vorhanden, wobei die Spinndüse 2 der links dargestellten Spinnstelle teilweise geschnitten dargestellt ist. Die Spinndüse 2 weist eine Einlassöffnung 22 auf, über die der Faserverband 19 in die Spinndüse 2 eintreten kann, wobei die Einlassöffnung 22 vorzugsweise durch die Eintrittsöffnung 6 eines separaten Faserführungselements 1 gebildet ist.

Das Faserführungselement 1 besitzt wiederum eine Außenfläche 3 (s. auch Figur 2, die einen Schnitt einer möglichen Ausführungsform einer Spinndüse 2 einer erfindungsgemäßen Spinnstelle zeigt), über die es an einer korrespondierenden Gegenfläche 4 der Spinndüse 2 anliegt.

Darüber hinaus weist das Faserführungselement 1 einen Faserführungskanal 5 auf, der sich durch das Faserführungselement 1 erstreckt, bei der genannten Eintrittsöffnung 6 beginnt und im Bereich einer, einer innenliegenden Wirbelkammer 8 zugewandten, Austrittsöffnung 7 endet. Der Faserführungskanal 5 dient der Führung des Faserverbands 19 beim Eintritt in die Wirbelkammer 8. Dort wird der Faserverband 19 während des Spinnprozesses einer Wirbelluftströmung ausgesetzt, die durch in die Wirbelkammer 8 ragende Luftdüsen 20 erzeugt wird, wenn diese über einen Spinnluftkanal 31 der Spinndüse 2 mit Druckluft beaufschlagt werden (siehe Figur 2; in Figur 1 sind die Luftdüsen 20 nicht gezeigt).

Durch die Wirbelluftströmung werden einzelne Fasern des Faserverbands 19 im Bereich der Einlassmündung 30 eines in die Wirbelkammer 8 ragenden Garnbildungselements 25 um einen innenliegenden Faserkern gewunden, so dass das gewünschte Garn 18 entsteht. Dieses wird schließlich in Spinnrichtung S über einen Abzugskanal 21 aus der Spinndüse 2 abgezogen und auf eine Hülse zu einer Spule 28 aufgewickelt, wobei hierbei eine Abzugseinrichtung 27 zum Einsatz kommen kann. Überschüssige Luft kann durch einen Luftaustritt 14 aus der Spinndüse 2 austreten.

Kommt es nun zu einer Unterbrechung des Spinnprozesses, wie er bei der in Figur 1 links dargestellten Spinnstelle abläuft, so entsteht ein der Spinndüse 2 zugewandter Endabschnitt 33 des Faserverbands 19 und ein Garnende 32 des bereits hergestellten Garns 18 (siehe rechte Spinnstelle in Figur 1). Um nun das Garnende 32 und den Faserverband 19 im Rahmen eines Anspinnvorgangs wieder zu verbinden, ist es üblich, das Garnende 32 entgegen der Spinnrichtung S durch die Spinndüse 2 zu führen und im Bereich des Streckwerks oder zwischen dem Streckwerk und der Spinndüse 2 mit dem Endabschnitt 33 des Faserverbands 19 zu überlagern.

Um den Garnabschnitt nun durch die Spinndüse 2 zu fördern, schlägt die Erfindung vor, dass die Spinndüse 2 bzw. das genannte Faserführungselement 1 wenigstens einen Injektionskanal 9 aufweist, der während des Anspinnvorgangs mit Druckluft beaufschlagt wird. Ein entsprechender Injektionskanal 9 ist beispielsweise in Figur 2 gezeigt und steht mit einem Druckluftkanal 23 in Verbindung, über den er mit Druckluft versorgbar, d.h. beaufschlagbar, ist.

Vorzugsweise ist der Injektionskanal 9 in Richtung der Eintrittsöffnung 6 des Faserführungselements 1 gerichtet, um eine Luftströmung zu bewirken, die das Garnende 32 von der Austrittsöffnung 7 durch den Faserführungskanal 5 bis zur Eintrittsöffnung 6 bewegt.

Vorzugsweise besitzt das Garnbildungselement 25 darüber hinaus eine Injektionsdüse 26, über die während des Anspinnvorgangs ebenfalls Druckluft einbringbar ist, um das Garnende 32 entgegen der Spinnrichtung S durch den Abzugskanal 21 zu bewegen. Die Druckluft stammt hierbei ebenfalls aus einem Druckluftkanal 23.

Vorzugsweise sind die beiden genannten Druckluftkanäle 23 mit einem gemeinsamen Lufteinlass 15 der Spinndüse 2 verbunden.

Ferner kann in jede der Druckluftkanäle 23 oder im Bereich einer Verbindungsstelle beider Druckluftkanäle 23 ein Ventil 24 angeordnet sein. Beispielsweise könnte es sich um ein Dreiwegeventil handeln, so dass entweder die Injektionsdüse 26 oder der Injektionskanal 9 oder beide mit Druckluft versorgt werden können.

Ebenso ist es von Vorteil, wenn der Luftauslass 12 des Injektionskanals 9 im Bereich einer Innenwandung 13 des Faserführungskanals 5 angeordnet ist, die während des Spinnprozesses nicht mit Fasern in Kontakt steht, um ein Verhaken der Fasern zu verhindern. In Figur 2 ist dies die linke Seite des Faserführungskanals 5, da die Fasern des Faserverbands 19 aufgrund des seitlichen Versatzes von Faserführungskanal 5 und Abzugskanal 21 auf der dem Injektionskanal 9 gegenüberliegenden Seite der Innenwandung 13 vorbeistreichen.

Die Figuren 3a und 3b zeigen eine Draufsicht auf die die Eintrittsöffnung 6 aufweisende Stirnseite 10 jeweils eines Faserführungselements 1. Wie diesen Figuren zu entnehmen ist, kann das Faserführungselement 1 auch mehrere Injektionskanäle 9 aufweisen, die im Inneren des Faserführungselements 1 liegen und daher gestrichelt dargestellt sind.

Während die Injektionskanäle 9 bezogen auf eine senkrecht zur Bildebene verlaufende Ebene spiegelbildlich angeordnet sein können, ist es ebenso denkbar, dass sie, wie in Figur 3b gezeigt, derart in den Faserführungskanal 5 eintreten, dass sie innerhalb des Faserführungskanals 5 eine Wirbelluftströmung erzeugen. In diesem Zusammenhang sei darauf hingewiesen, dass die in den Figuren 3a und 3b gezeigten Injektionskanäle 9 ausgehend von der Außenfläche 3 des jeweiligen Faserführungselements 1 und bezogen auf die Bildebene nach unten verlaufen, bis sie schließlich im Bereich eines Luftauslasses 12 in den Faserführungskanal 5 münden. Die lediglich in Figur 3a gezeigten Längsachsen 11 der jeweiligen Injektionskanäle 9 können hierbei bezogen auf die Linie, die den Faserführungskanal 5 in der gezeigten Draufsicht begrenzt, eine Sekante oder Tangente bilden.

Schließlich zeigen die Figuren 4a und 4b, dass der Injektionskanal 9 nicht zwangsläufig als Bohrung vorliegen muss. Vielmehr kann dieser auch durch eine Nut 17 des Faserführungselements 1 einerseits und einen Einsatz 16 andererseits begrenzt werden, wobei der Einsatz 16 beispielsweise eingeklebt sein kann. Selbstverständlich können auch in diesem Fall mehrere Injektionskanäle 9 vorhanden sein, die durch denselben Einsatz 16 und unterschiedliche Nuten 17 begrenzt sein können. Zudem zeigen die genannten Figuren, dass der oder die Injektionskanäle 9 auch im Bereich derjenigen Stirnseite 10 des Faserführungselements 1 austreten können, die die Eintrittsöffnung 6 aufweist.

Die vorliegende Erfindung ist nicht auf die dargestellten und beschriebenen Ausführungsbeispiele beschränkt. Abwandlungen im Rahmen der Patentansprüche sind ebenso möglich wie eine beliebige Kombination der beschriebenen Merkmale, auch wenn sie in unterschiedlichen Teilen der Beschreibung bzw. den Ansprüchen oder in unterschiedlichen Ausführungsbeispielen dargestellt und beschrieben sind, vorausgesetzt, dass kein Widerspruch zur Lehre der unabhängigen Ansprüche entsteht.

### Bezugszeichenliste

- 1: Faserführungselement
- 2: Spinndüse
- 3: Außenfläche des Faserführungselements
- 4: Gegenfläche
- 5: Faserführungskanal
- 6: Eintrittsöffnung des Faserführungskanals
- 7: Austrittsöffnung des Faserführungskanals
- 8: Wirbelkammer
- 9: Injektionskanal
- 10: Stirnseite des Faserführungselements
- 11: Längsachse des Injektionskanals
- 12: Luftauslass des Injektionskanals
- 13: Innenwandung des Faserführungskanals
- 14: Luftaustritt
- 15: Lufteinlass der Spinndüse
- 16: Einsatz des Faserführungselements
- 17: Nut
- 18: Garn
- 19: Faserverband
- 20: Luftdüse
- 21: Abzugskanal
- 22: Einlassöffnung der Spinndüse
- 23: Druckluftkanal
- 24: Ventil
- 25: Garnbildungselement
- 26: Injektionsdüse
- 27: Abzugseinrichtung
- 28: Spule
- 29: Streckwerkswalze
- 30: Einlassmündung des Garnbildungselements
- 31: Spinnluftkanal
- 32: Garnende
- 33: Endabschnitt des Faserverbands

- S: Spinnrichtung

## Patentansprüche

1. Faserführungselement (1) für eine Spinndüse (2) einer Luftspinnmaschine, die der Herstellung eines Garns (18) aus einem Faserverband (19) dient,
- wobei das Faserführungselement (1) eine Außenfläche (3) besitzt, die der Anlage an eine Gegenfläche (4) der Spinndüse (2) dient, um das Faserführungselement (1) an oder in der Spinndüse (2) fixieren zu können, und
- wobei das Faserführungselement (1) einen Faserführungskanal (5) mit einer Eintrittsöffnung (6) und einer Austrittsöffnung (7) besitzt, der im Betrieb der Spinndüse (2) dazu dient, den das Faserführungselement (1) über den Faserführungskanal (5) passierenden Faserverband (19) beim Eintritt in eine Wirbelkammer (8) der Spinndüse (2) zu führen,
**dadurch gekennzeichnet,**
**dass** das Faserführungselement (1) wenigstens einen Injektionskanal (9) aufweist, mit dessen Hilfe innerhalb des Faserführungskanals (5) eine Luftströmung erzeugt wird, die sich von der Austrittsöffnung (7) in Richtung der Eintrittsöffnung (6) erstreckt, sobald der Injektionskanal (9) mit Druckluft beaufschlagt wird.

2. Faserführungselement (1) gemäß dem vorangegangenen Anspruch, **dadurch gekennzeichnet, dass** der Injektionskanal (9) in den Faserführungskanal (5) mündet oder im Bereich einer die Eintrittsöffnung (6) umgebenden Stirnseite (10) des Faserführungselements (1) aus diesem austritt.

3. Faserführungselement (1) gemäß einem der vorangegangenen Ansprüche, **dadurch gekennzeichnet, dass** der Injektionskanal (9) derart in den Faserführungskanal (5) mündet, dass innerhalb des Faserführungskanals (5) eine Wirbelluftströmung entsteht, wenn der Injektionskanal (9) mit Druckluft beaufschlagt wird.

4. Faserführungselement (1) gemäß einem der vorangegangenen Ansprüche, **dadurch gekennzeichnet, dass** der Injektionskanal (9) eine Längsachse (11) aufweist, die in einem Querschnitt des Faserführungselements (1) eine Tangente oder Sekante einer den Faserführungskanal (5) im Bereich eines Luftauslasses (12) des Injektionskanals (9) begrenzenden Innenwandung (13) des Faserführungskanals (5) darstellt.

5. Faserführungselement (1) gemäß einem der vorangegangenen Ansprüche, **dadurch gekennzeichnet, dass** der Injektionskanal (9) durch einen Einsatz (16) des Faserführungselements (1) und/oder eine Nut (17) begrenzt ist.

6. Spinnstelle einer Luftspinnmaschine, die der Herstellung eines Garns (18) aus einem Faserverband (19) dient,
- wobei die Spinnstelle wenigstens eine Spinndüse (2) mit einer innenliegenden Wirbelkammer (8) umfasst,
- wobei die Spinndüse (2) in die Wirbelkammer (8) gerichtete Luftdüsen (20) aufweist, mit deren Hilfe innerhalb der Wirbelkammer (8) eine Wirbelluftströmung erzeugt wird, wenn die Luftdüsen (20) mit Druckluft beaufschlagt werden,
- wobei die Spinndüse (2) ein sich zumindest teilweise in die Wirbelkammer (8) erstreckendes Garnbildungselement (25) mit einer Einlassmündung (30) sowie einem sich in Spinnrichtung (S) anschließenden Abzugskanal (21) für das Garn (18) umfasst,
- wobei die Spinndüse (2) eine Einlassöffnung (22) für den im Betrieb der Spinnstelle in einer Spinnrichtung (S) in die Wirbelkammer (8) einlaufenden Faserverband (19) aufweist, und
- wobei sich zwischen der Einlassöffnung (22) und der Wirbelkammer (8) ein Faserführungskanal (5) zur Führung des in die Spinndüse (2) eintretenden Faserverbands (19) erstreckt,
**dadurch gekennzeichnet,**
**dass** die Spinndüse (2) im Bereich des Faserführungskanals (5) wenigstens einen Injektionskanal (9) aufweist, mit dessen Hilfe innerhalb des Faserführungskanals (5) eine Luftströmung erzeugt wird, die sich von der Wirbelkammer (8) in Richtung der Einlassöffnung (22) der Spinndüse (2) erstreckt, sobald der Injektionskanal (9) mit Druckluft beaufschlagt wird.

7. Spinnstelle gemäß dem vorangegangenen Anspruch, **dadurch gekennzeichnet, dass** die Spinndüse (2) ein Faserführungselement (1) gemäß einem der Ansprüche 1 bis 5 aufweist, wobei der Faserführungskanal (5) und der Injektionskanal (9) zumindest abschnittsweise Teil des Faserführungselements (1) sind.

8. Spinnstelle gemäß einem der Ansprüche 6 oder 7, **dadurch gekennzeichnet, dass** die Spinndüse (2) mehrere Injektionskanäle (9) aufweist, die über einen Druckluftkanal (23) mit einem gemeinsamen Lufteinlass (15) der Spinndüse (2) verbunden sind.

9. Spinnstelle gemäß einem der Ansprüche 6 bis 8, **dadurch gekennzeichnet, dass** das Garnbildungselement (25) zumindest eine Injektionsdüse (26) aufweist, die in den Abzugskanal (21) mündet, und mit deren Hilfe eine Luftströmung erzeugt wird, die entgegen der Spinnrichtung (S) aus der Einlassmündung (30) des Garnbildungselements (25) in die Wirbelkammer (8) austritt, wenn die Injektionsdüse (26) mit Druckluft beaufschlagt wird.

10. Spinnstelle gemäß dem vorangegangenen Anspruch, **dadurch gekennzeichnet, dass** der Injektionskanal (9) und die Injektionsdüse (26) mit einem Druckluftkanal (23) in Verbindung stehen, wobei die Spinnstelle vorzugsweise ein Ventil (24) aufweist, mit dessen Hilfe das Einbringen von Druckluft in den Injektionskanal (9) und/oder die Injektionsdüse (26) steuer- und/oder regelbar ist.

11. Verfahren zum Betrieb einer Luftspinnmaschine mit wenigstens einer eine Wirbelkammer (8) aufweisenden Spinndüse (2),
- wobei der Wirbelkammer (8) während eines Spinnprozesses ein Faserverband (19) über einen sich an eine Einlassöffnung (22) der Spinndüse (2) anschließenden Faserführungskanal (5) in einer Spinnrichtung (S) zugeführt wird,
- wobei dem Faserverband (19) innerhalb der Wirbelkammer (8) und im Bereich einer Einlassmündung (30) eines in die Wirbelkammer (8) ragenden Garnbildungselements (25) mit Hilfe einer Luftströmung eine Drehung erteilt wird, so dass aus dem Faserverband (19) ein die Drehung aufweisendes Garn (18) entsteht, und
- wobei der Spinnprozess nach einer Unterbrechung desselben durch einen der Unterbrechung folgenden Anspinnvorgang wieder aufgenommen wird, während dessen unter anderem ein Garnende (32) des zuvor von der Spinndüse (2) produzierten Garns (18) entgegen der Spinnrichtung (S) durch die Spinndüse (2) rückgeführt und anschließend mit einem Endabschnitt (33) des Faserverbands (19) überlagert wird,
wobei während der Rückführung des Garnendes (32) innerhalb des Faserführungskanals (5) zumindest zeitweise eine Luftströmung erzeugt wird, die sich von der Wirbelkammer (8) in Richtung der Einlassöffnung (22) der Spinndüse (2) erstreckt, **dadurch gekennzeichnet, dass** zur Erzeugung der genannten Luftströmung wenigstens ein im Bereich des Faserführungskanals (5) angeordneter Injektionskanal (9) zum Einsatz kommt, der während der Rückführung des Garnendes (32) zumindest zeitweise mit Druckluft beaufschlagt wird.

12. Verfahren gemäß dem vorangegangenen Anspruch, **dadurch gekennzeichnet, dass** das Garnbildungselement (25) zumindest eine Injektionsdüse (26) aufweist, die in den Abzugskanal (21) mündet, wobei die Injektionsdüse (26) während des Anspinnvorgangs zumindest zeitweise mit Druckluft beaufschlagt wird, wobei die Druckluft entgegen der Spinnrichtung (S) aus der Einlassmündung (30) des Garnbildungselements (25) austritt.

13. Verfahren gemäß dem vorangegangenen Anspruch, **dadurch gekennzeichnet, dass** die Injektionsdüse (26) und der Injektionskanal (9) mit jeweils einem oder einem gemeinsamen Druckluftkanal (23) in Verbindung stehen, wobei der bzw. die Druckluftkanäle (23) ein Ventil (24) aufweisen, mit dessen Hilfe das Einbringen der Druckluft in den Injektionskanal (9) und/oder die Injektionsdüse (26) während des Anspinnvorgangs gesteuert und/oder geregelt wird.

14. Verfahren gemäß Anspruch 12 oder 13, **dadurch gekennzeichnet, dass** der Injektionskanal (9) während des Anspinnvorgangs später mit Druckluft beaufschlagt wird als die Injektionsdüse (26).

15. Verfahren gemäß einem der Ansprüche 12 bis 14, **dadurch gekennzeichnet, dass** die Druckluftbeaufschlagung der Injektionsdüse (26) während des Anspinnvorgangs früher gestoppt wird als die Druckluftbeaufschlagung des Injektionskanals (9).

## Claims

1. A fiber guide element (1) for a spinning nozzle (2) of an air-jet spinning machine, for producing a yarn (18) from a fiber strand (19),
- the fiber guide element (1) comprising an outer surface (3) for contacting a backing surface (4) of the spinning nozzle (2) in order to thereby be able to fix the fiber guide element (1) on or in the spinning nozzle (2), and
- the fiber guide element (1) comprising a fiber guide channel (5) having an inlet opening (6) and an outlet opening (7) and serving during operation of the spinning nozzle (2) for guiding the fiber strand (19) passing through the fiber guide element (1) via the fiber guide channel (5) when entering a vortex chamber (8) of the spinning nozzle (2),
**characterized in that**,
the fiber guide element (1) comprises at least one injection channel (9), by means of which an air flow is generated inside the fiber guide channel (5) and extends from the outlet opening (7) in the direction toward the inlet opening (6) whenever compressed air is applied to the injection channel (9).

2. The fiber guide element (1) according to the preceding claim, **characterized in that** the injection channel (9) opens into the fiber guide channel (5) or exits the fiber guide element (1) in the region of an end face (10) thereof surrounding the inlet opening (6).

3. The fiber guide element (1) according to any one of the preceding claims, **characterized in that** the injection channel (9) opens into the fiber guide channel (5), such that a swirling air flow arises within the fiber guide channel (5) when compressed air is applied to the injection channel (9).

4. The fiber guide element (1) according to any one of the preceding claims, **characterized in that** the injection channel (9) comprises a longitudinal axis (11) defining a tangent or secant of an inner wall (13) of the fiber guide channel (5) bounding the fiber guide channel (5) in the region of an air outlet (12) of the injection channel (9) in a cross section of the fiber guide element (1).

5. The fiber guide element (1) according to any one of the preceding claims, **characterized in that** the injection channel (9) is bounded by an insert (16) of the fiber guide element (1) and/or by a groove (17).

6. A spinning station of an air-jet spinning machine, for producing a yarn (18) from a fiber strand (19),
- the spinning station comprising at least one spinning nozzle (2) having an inner vortex chamber (8),
- the spinning nozzle (2) comprising air nozzles (20) directed into the vortex chamber (8), by means of which a swirling airflow is generated inside the vortex chamber (8) when compressed air is applied to the air nozzles (20),
- the spinning nozzle (2) comprising a yarn-forming element (25) extending at least partially into the vortex chamber (8) and having an inlet opening (30), and a draw-off channel (21) for the yarn (18) adjacent in the spinning direction (S),
- the spinning nozzle (2) comprising an inlet opening (22) for the fiber strand (19) entering the vortex chamber (8) in a spinning direction (S) during operation of the spinning station, and
- a fiber guide channel (5) for guiding the fiber strand (19) entering the spinning nozzle (2) extending between the inlet opening (22) and the vortex chamber (8),
**characterized in that**,
the spinning nozzle (2) comprises at least one injection channel (9) in the region of the fiber guide channel (5), by means of which an air flow is generated inside the fiber guide channel (5), extending from the vortex chamber (8) in the direction of the inlet opening (22) of the spinning nozzle (2) whenever compressed air is applied to the injection channel (9).

7. The spinning station according to the preceding claim, **characterized in that** the spinning nozzle (2) comprises a fiber guide element (1) according to any one of the claims 1 through 5, wherein the fiber guide channel (5) and the injection channel (9) are part of the fiber guide element (1) at least in segments.

8. The spinning station according to any one of the claims 6 or 7, **characterized in that** the spinning nozzle (2) comprises a plurality of injection channels (9) connected to a common air inlet (15) of the spinning nozzle (2) by means of a compressed air channel (23).

9. The spinning station according to any one of the claims 6 through 8, **characterized in that** the yarn-forming element (25) comprises at least one injection nozzle (26) opening into the draw-off channel (21) and by means of which an air flow is generated exiting from the inlet opening (30) of the yarn-forming element (25) into the vortex chamber (8) opposite the spinning direction (S) when compressed air is applied to the injection nozzle (26).

10. The spinning station according to the preceding claim, **characterized in that** the injection channel (9) and the injection nozzle (26) are connected to a compressed air channel (23), wherein the spinning station preferably comprises a valve (24) by means of which the introduction of compressed air into the injection channel (9) and/or the injection nozzle (26) can be controlled and/or regulated.

11. A method for operating an air-jet spinning machine having at least one spinning nozzle (2) comprising a vortex chamber (8),
- a fiber strand (19) being fed into the vortex chamber (8) in a spinning direction (S) during a spinning process via a fiber guide channel (5) adjacent to an inlet opening (22) of the spinning nozzle (2),
- a twist being imparted on the fiber strand (19) by means of an air flow within the vortex chamber (8) and in the region of an inlet opening (30) of a yarn-forming element (25) protruding into the vortex chamber (8), so that a yarn (18) comprising the twist arises from the fiber strand (19), and
- the spinning process; after an interruption of the same; being resumed by a piecing process following the interruption, during which, among other things, a yarn end (32) of the yarn (18) previously produced by the spinning nozzle (2) is fed back through the spinning nozzle (2) opposite the spinning direction (S) and then overlapped with an end segment (33) of the fiber strand (19),
- an air flow being generated at least part of the time during the feeding back of the yarn end (32) within the fiber guide channel (5) and extending from the vortex chamber (8) in the direction of the inlet opening (22) of the spinning nozzle (2),
**characterized in that**,
at least one injection channel (9) disposed in the region of the fiber guide channel (5) is used for generating said air flow, which at least one injection channel (9) is impinged with compressed air at least part of the time during the feeding back of the yarn end (32).

12. The method according to the preceding claim, **characterized in that** the yarn-forming element (25) comprises at least one injection nozzle (26) opening into the draw-off channel (21), wherein compressed air is applied to the injection nozzle (26) at least part of the time during the piecing process, wherein the compressed air exits from the inlet opening (30) of the yarn-forming element (25) opposite the spinning direction (S).

13. The method according to the preceding claim, **characterized in that** the injection nozzle (26) and the injection channel (9) are connected to one each or one common compressed air channel (23), wherein the compressed air channel or channels (23) comprise a valve (24) by means of which the introduction of compressed air into the injection channel (9) and/or into the injection nozzle (26) during the piecing process is controlled and/or regulated.

14. The method according to claim 12 or 13, **characterized in that** compressed air is applied to the injection channel (9) during the piecing process at a later time than to the injection nozzle (26).

15. The method according to any one of the claims 12 through 14, **characterized in that** the applying of compressed air to the injection nozzle (26) during the piecing process is stopped earlier than the applying of compressed air to the injection channel (9).

## Revendications

1. Élément de guidage de fibres (1) pour une filière de filage (2) d'un métier à filer à jet d'air qui sert à la fabrication d'un fil (18) à partir d'un ensemble de fibres (19),
- dans lequel l'élément de guidage de fibres (1) a une surface extérieure (3) qui vient en butée contre une contre-surface (4) de la filière de filage (2) pour pouvoir fixer l'élément de guidage de fibres (1) sur ou dans la filière de filage (2), et
- dans lequel l'élément de guidage de fibres (1) comporte un canal de guidage de fibres (5) avec une ouverture d'entrée (6) et une ouverture de sortie (7) qui, pendant le fonctionnement de la filière de filage (2), sert à guider l'ensemble de fibres (19) traversant l'élément de guidage de fibres (1) via le canal de guidage de fibres (5) lors de l'entrée dans une chambre de turbulence (8) de la filière de filage (2),
**caractérisé en ce que**
l'élément de guidage de fibres (1) présente au moins un canal d'injection (9) à l'aide duquel un courant d'air est généré à l'intérieur du canal de guidage de fibres (5), lequel courant d'air s'étend depuis l'ouverture de sortie (7) vers l'ouverture d'entrée (6) dès que de l'air comprimé est injecté dans le canal d'injection (9).

2. Élément de guidage de fibres (1) selon la revendication précédente, **caractérisé en ce que** le canal d'injection (9) débouche dans le canal de guidage de fibres (5) ou sort de l'élément de guidage de fibres (1) dans la zone d'une face frontale (10) de l'élément de guidage de fibres (1) entourant l'ouverture d'entrée (6).

3. Élément de guidage de fibres (1) selon l'une des revendications précédentes, **caractérisé en ce que** le canal d'injection (9) débouche dans le canal de guidage de fibres (5) de sorte qu'il se forme à l'intérieur du canal de guidage de fibres (5) un écoulement d'air tourbillonnaire lorsque de l'air comprimé est injecté dans le canal d'injection (9).

4. Élément de guidage de fibres (1) selon l'une des revendications précédentes, **caractérisé en ce que** le canal d'injection (9) présente un axe longitudinal (11) qui, dans une section transversale de l'élément de guidage de fibres (1), représente une tangente ou sécante d'une paroi intérieure (13) du canal de guidage de fibres (5) délimitant le canal de guidage de fibres (5) dans la zone d'une sortie d'air (12) du canal d'injection (9).

5. Élément de guidage de fibres (1) selon l'une des revendications précédentes, **caractérisé en ce que** le canal d'injection (9) est délimité par un insert (16) de l'élément de guidage de fibres (1) et/ou une rainure (17).

6. Poste de filage d'un métier à filer à jet d'air qui sert à la fabrication d'un fil (18) à partir d'un ensemble de fibres (19),
- dans lequel le poste de filage comporte au moins une filière de filage (2) avec une chambre de turbulence (8) intérieure,
- dans lequel la filière de filage (2) comporte des buses d'air (20) dirigées dans la chambre de turbulence (8), à l'aide desquelles un écoulement d'air tourbillonnaire est généré dans la chambre de turbulence (8) lorsque les buses d'air (20) sont soumises à de l'air comprimé,
- dans lequel la filière de filage (2) comporte un élément de formation de fil (25) s'étendant au moins partiellement dans la chambre de turbulence (8), avec une embouchure d'entrée (30) ainsi qu'un canal d'extraction (21) pour le fil (18) lui succédant dans la direction de filage (S),
- dans lequel la filière de filage (2) comporte une ouverture d'entrée (22) pour l'ensemble de fibres (19) qui, pendant le fonctionnement du poste de filage, pénètre dans la chambre de turbulence (8) dans une direction de filage (S), et
- dans lequel un canal de guidage de fibres (5) s'étend entre l'ouverture d'entrée (22) et la chambre de turbulence (8) pour guider l'ensemble de fibres (19) pénétrant dans la filière de filage (2),
**caractérisé en ce que**
la filière de filage (2) présente au moins un canal d'injection (9) dans la zone du canal de guidage de fibres (5), à l'aide duquel un courant d'air est généré dans le canal de guidage de fibres (5), lequel courant d'air s'étend depuis la chambre de turbulence (8) dans la direction de l'ouverture d'entrée (22) de la filière de filage (2) dès que de l'air comprimé est injecté dans le canal d'injection (9).

7. Poste de filage selon la revendication précédente, **caractérisé en ce que** la filière de filage (2) comporte un élément de guidage de fibres (1) selon l'une des revendications 1 à 5, dans lequel le canal de guidage de fibres (5) et le canal d'injection (9) sont au moins en certains de leurs segments des parties de l'élément de guidage de fibres (1).

8. Poste de filage selon l'une des revendications 6 ou 7, **caractérisé en ce que** la filière de filage (2) comporte plusieurs canaux d'injection (9) qui sont reliés via un canal d'air comprimé (23) à une entrée d'air commune (15) de la filière de filage (2).

9. Poste de filage selon l'une des revendications 6 à 8, **caractérisé en ce que** l'élément de formation de fil (25) présente au moins une buse d'injection (26) qui débouche dans le canal d'extraction (21) et à l'aide de laquelle est généré un courant d'air qui sort de l'embouchure d'entrée (30) de l'élément de formation de fil (25) dans la direction opposée à la direction de filage (S) vers la chambre de turbulence (8) lorsque de l'air comprimé est injecté dans la buse d'injection (26).

10. Poste de filage selon la revendication précédente, **caractérisé en ce que** le canal d'injection (9) et la buse d'injection (26) sont en relation avec un canal d'air comprimé (23), dans lequel le poste de filage comporte de préférence une vanne (24), à l'aide de laquelle l'injection d'air comprimé dans le canal d'injection (9) et/ou la buse d'injection (26) est pilotable et/ou réglable.

11. Procédé pour exploiter un métier à filer à jet d'air avec au moins une filière de filage (2) comportant une chambre de turbulence (8),
- dans lequel, pendant un processus de filage, un ensemble de fibres (19) est amenée à la chambre de turbulence (8) via un canal de guidage de fibres (5) se raccordant à une ouverture d'entrée (22) de la filière de filage (2) dans une direction de filage (S),
- dans lequel une rotation est conférée à l'ensemble de fibres (19) à l'intérieur de la chambre de turbulence (8) et dans la zone d'une embouchure d'entrée (30) d'un élément de formation de fil (25) faisant saillie dans la chambre de turbulence (8) au moyen d'un courant d'air, de sorte qu'un fil (18) présentant la rotation soit produit à partir de l'ensemble de fibres (19), et
- dans lequel le processus de filage est repris après une interruption de celui-ci par une opération de rattachement par filage consécutive à l'interruption, au cours de laquelle, entre autres, une extrémité de fil (32) du fil (18) précédemment produit par la filière de filage (2) est renvoyée à travers la filière de filage (2) contre la direction de filage (S) et, ensuite, superposée par une section d'extrémité (33) de l'ensemble de fibres (19),
- dans lequel, pendant le renvoi de l'extrémité de fil (32) à l'intérieur du canal de guidage de fibres (5), un courant d'air est généré au moins temporairement, qui s'étend depuis la chambre de turbulence (8) dans la direction de l'ouverture d'entrée (22) de la filière de filage (2),
**caractérisé en ce que**
pour générer ledit courant d'air, au moins un canal d'injection (9) disposé dans la zone du canal de guidage de fibres (5), dans lequel de l'air comprimé est injecté au moins temporairement pendant le retour de l'extrémité de fil (32), est utilisé.

12. Procédé selon la revendication précédente, **caractérisé en ce que** l'élément de formation de fil (25) comporte au moins une buse d'injection (26) qui débouche dans le canal d'extraction (21), dans lequel la buse d'injection (26) est au moins temporairement soumise à de l'air comprimé pendant l'opération de rattachement par filage, dans lequel l'air comprimé s'échappe de l'embouchure d'entrée (30) de l'élément de formation de fil (25) contre la direction de filage (S).

13. Procédé selon la revendication précédente, **caractérisé en ce que** la buse d'injection (26) et le canal d'injection (9) sont en relation avec respectivement un ou un canal d'air comprimé (23) commun, dans lequel le ou les canaux d'air comprimé (23) comporte(nt) une vanne (24) à l'aide de laquelle l'injection d'air comprimé dans le canal d'injection (9) et/ou la buse d'injection (26) est piloté et/ou réglé pendant l'opération de rattachement par filage.

14. Procédé selon la revendication 12 ou 13, **caractérisé en ce que** le canal d'injection (9) est soumis plus tard à l'air comprimé que la buse d'injection (26) pendant l'opération de rattachement par filage.

15. Procédé selon l'une des revendications 12 à 14, **caractérisé en ce que** la mise sous pression d'air comprimé de la buse d'injection (26) pendant l'opération de rattachement par filage est arrêtée plus tôt que la mise sous pression d'air comprimé du canal d'injection (9).
